# EUROPÄISCHE PATENTSCHRIFT

(11) **EP 1 151 691 B1**
(45) Veröffentlichungstag und Bekanntmachung des Hinweises auf die Patenterteilung: **15.12.2004**
(21) Anmeldenummer: 01109387.9
(22) Anmeldetag: 19.04.2001
(51) Int. Cl.: A45D 20/22, A45D 20/24

(54) **Multifunktionales Gerät zur Behandlung von Kopfhaaren**
Multi use apparatus for treating hair
Appareil multifonction pour le traitement des cheveux

(30) Priorität: 03.05.2000 CH 8702000
(43) Veröffentlichungstag der Anmeldung: 07.11.2001
(73) Patentinhaber: Sahm, Jürgen E., 8965 Berikon (CH)
(72) Erfinder: Sahm, Jürgen E., 8965 Berikon (CH)
(74) Vertreter: Sutter, Kurt

(56) Entgegenhaltungen:
- FR-A- 1 459 938
- GB-A- 473 633
- US-A- 1 560 894
- US-A- 3 727 322
- US-A- 4 721 122

## Beschreibung

Die Erfindung betrifft ein multifunktionales Gerät zur Behandlung von Kopfhaaren nach dem Oberbegriff des Anspruchs 1. Solch ein Gerät ist aus der US-A-3 727 322 bekannt.

Zum Behandeln von Kopfhaaren, z.B. Herstellung von Dauerwellen, Färben, Trocknen usw. benötigt ein Friseur unterschiedliche Geräte, weil eine grosse Anzahl Geräte viel Platz in einem Friseursalon beansprucht. Jüngste Entwicklungen zeigen, dass Friseursalons kleiner werden, d.h. weniger Bodenfläche zum Aufstellen der unterschiedlichen Geräte zur Verfügung steht. Weiter hat ein Friseur bis anhin für eine jeweilige spezifische Behandlung der Haare nur ein in sich konstruktiv abgeschlossenes Gerät verwenden können, wobei die restlichen Geräte nutzlos im Friseursalon herumgestanden sind.

Hier will die Erfindung Abhilfe schaffen. Die Erfindung, wie sie in den Ansprüchen gekennzeichnet ist, löst die Aufgabe ein multifunktionales Gerät zur Behandlung von Kopfhaaren zu schaffen, in welchem mehrere unterschiedliche Teilvorrichtungen für jeweils unterschiedliche Behandlungen der Haare in einem und demselben Gerät vereinigt sind.

Die durch die Erfindung erreichten Vorteile sind im wesentlichen darin zu sehen, dass mit dem gezeigten Gerät viel weniger Raum als bisher in einem Friseursalon beansprucht wird, und dass während einer spezifisehen Behandlung der Haare keine nicht gebrauchten Geräte für andere spezifische Behandlungen nutzlos herumstehen.

Ein Ausführungsbeispiel der Erfindung wird nachfolgend anhand der Zeichnungen beispielsweise näher erläutert. Es zeigt:
Fig. 1: Ein Auslegearmstück mit einem Behandlungskopfabschnitt, welches Auslegerarmstück an einem Gehäuse angelenkt ist, teilweise im Schnitt gezeichnet;
Fig. 2: Ein nach der Erfindung ausgebildetes Gerät in einer ersten Konfiguration;
Fig. 3: Das Gerät nach Fig. 2 in einer zweiten Konfiguration;
Fig. 4: Das Gerät nach Fig. 2 mit aufgeschwenktem Auslegearmstück;
Fig. 5: Eine vereinfachte Ansicht von vorne auf das Gerät in einer Arbeitsstellung;
Fig. 6: Eine Ansicht von unten auf einen ringförmigen Träger einschliesslich Infrarotstrahler und Leselampen;
Fig. 7: Eine Darstellung der Seite des Abgabekopfes, der die Anschlüsse für Schläuche enthält, und
Fig. 8: Eine vereinfachte Darstellung des zweiteiligen Auslegerarmstückes im aufgeklappten Zustand.

Das multifunktionale Gerät weist einen Tragsäulenteil 1 auf. Dieser Tragsäulenteil 1 ist mit einem verfahrbaren Untergestell 2 mit Rollen verbunden, von welchem Untergestell ein Trägerarm 3 und zwei Laufrollen 4, 5 gezeigt sind, über welche das Gerät auf dem Fussboden 6 z.B. eines Friseursalons abgestützt ist. Insgesamt sind zwei solche Trägerarme und vier Rollen vorhanden. Dabei ist der horizontale Abstand zwischen den zwei Trägerarmen derart gross, dass zwischen den Trägerarmen ein Sessel für die Person, deren Haare zu behandeln sind, angeordnet werden kann.

Der Vergleich zwischen den Figuren 2 und 3 zeigt, dass der Tragsäulenteil 1 längs verstellbar ist, so dass die Höhenstellung der von denselben getragenen Bauteile des Gerätes verändert werden kann.

Ein Gehäuse 7 ist mit dem Tragsäulenteil 1 verbunden. An diesem Gehäuse 7 ist ein Auslegearmstück 8 angelenkt, welches bei einem Behandlungskopfabschnitt 12 endet.

Im Gehäuse 7 ist eine Vorrichtung 9 zur Erzeugung von Warmluft angeordnet. Solche Vorrichtungen sind allgemein bekannt und somit erübrigt sich eine detaillierte Beschreibung dieser Vorrichtung 9. Zu bemerken ist lediglich, dass die Förderung der Warmluft mittels eines Turbinenrads 10 erfolgt.

Weiter ist im Gehäuse 7 eine Vorrichtung 11 zur Erzeugung von Dampf angeordnet. Diese Vorrichtung 11 zur Erzeugung von Dampf weist einen Wasserbehälter 13 auf, in welchem ein Ultraschallzerstäuber 14 bekannter Bauart angeordnet ist. Ein Ultraschallzerstäuber weist eine hochfrequent schwingende Membran auf, wobei auf Grund der hochfrequenten Schwingungen ein Verdampfen von Wasser stattfindet.

Der Behandlungskopfabschnitt 12, der beim freien Ende des am Gehäuse 7 angelenkten Auslegerarmstükkes 8 angeordnet ist, weist einen Abgabekopf 15 auf, der allgemein mit den zwei genannten Vorrichtungen 9, 11 kommuniziert.

Dieser Abgabekopf 15 ist zwischen zwei Endstellungen drehbar, wie noch beschrieben sein wird.

Auf einer Seite 16 weist der Abgabekopf 15 einen Diffusorabschnitt mit Austrittslöchern 17 für ein jeweiliges, von mindestens einer der Vorrichtungen 9, 10 stammendes Haarbehandlungsmedium auf.

Auf einer weiteren, zur genannten Seite 16 entgegengesetzter Seite 18 weist der Abgabekopf eine Anzahl Rohrstutzen 19 auf, die in den Figuren 1 - 4 vereinfacht durch kurze Striche dargestellt sind. Diese Rohrstutzen 19 sind mit Abgabeschläuchen 20 für mindestens ein von den Vorrichtungen 9, 11 stammendes Medium verbunden. Diese Abgabeschläuche 20 sind zur Verbindung mit z.B. belüfteten Haarwicklern bestimmt, die allgemein bekannt sind und somit nicht näher beschrieben sein müssen.

Das Auslegerarmstück 8 ist zweiteilig ausgebildet. Insbesondere ist es zur Aufnahme und zum Versorgen der Abgabeschläuche 20 ausgebildet, wenn diese nicht im Einsatz sind.

Dazu weist das Auslegerarmstück 8 einen unteren, wannenförmigen Aufnahmebehälterabschnitt 21 auf (siehe auch Fig. 8), der am Gehäuse 7 angelenkt ist. An diesem Aufnahmebehälterabschnitt 21 ist ebenfalls ein Teil des Auslegerarmstückes 8 bildender Verschlussdekkelabschnitt 22 angelenkt. Der Verschlussdeckelabschnitt 22 trägt bei seinem freien Ende einen Haubenabschnitt 23. Der Verschlussdeckelabschnitt 22 ist, wie in den Figuren dargestellt ist, zwischen einer Offenstellung und einer Schliessstellung schwenkbar, wobei der Haubenabschnitt 23 in der Schliessstellung den Abgabekopf 15 überdeckt.

Von der Vorrichtung 9 zur Erzeugung von Warmluft erstreckt sich ein Warmluftrohrstück 24, welches im Auslegerarmstück 8 aufgenommen ist und beim Behandlungskopfabschnitt 12 endet, so dass eine Verbindung mit dem Abgabekopf 15 erstellt ist.

Dieser Abgabekopf 15 ist nun auf diesem Warmluftrohrstück 24 drehbar gelagert. Weiter weist das Warmluftrohrstück 24 beim Bereich des Abgabekopfes 15 eine untere Austrittsöffnung 25 auf.

Das Ende des Warmluftrohrstückes 24 ist verschlossen und die Endbereiche des Abgabekopfes 15 sind gegen das Warmluftrohrstück 24 abgedichtet.

Befindet sich nun der auf dem Warmluftrohrstück 24 drehbar gelagerte Abgabekopf 15 in der in den Figuren 1, 2 und 4 gezeichneten Endstellung, kommunizieren die Rohrstutzen 19 und entsprechend die Abgabeschläuche 20 mit der Vorrichtung 9 zur Erzeugung von Warmluft, so dass die mit den Abgabeschläuchen 20 verbundenen Haarwickler und damit die auf den Haarwicklern aufgewickelten Haare belüftet werden können. Die Verbindung zu Seite 16 des Abgabekopfes 15 mit den Austrittslöchern 17 ist dabei gesperrt.

Wird der Abgabekopf 15 in die in der Fig. 3 gezeigte Endstellung gedreht, stehen die Austrittslöcher 17 mit der Vorrichtung 9 zur Erzeugung von Warmluft in Verbindung, so dass eine Belüftung des gesamten Kopfes der jeweiligen Person mittels Warmluft erfolgen kann, wobei zu bemerken ist, dass offensichtlich die Temperatur der Warmluft geregelt werden kann.

In dieser Stellung des Abgabekopfes 15 lassen sich die Abgabeschläuche 20 versorgen.

In der Fig. 8 ist ein Teil des Auslegerarmstückes 8 vereinfacht dargestellt. Es weist einen unteren Abschnitt, den wannenförmigen Aufnahmebehälterabschnitt 21 auf, welcher am Gehäuse 7 angelenkt ist. In diesem Aufnahmebehälterabschnitt 21 verläuft das Warmluftrohrstück 24, auf welchem der Abgabekopf 15 drehbar gelagert ist. Am Aufnahmebehälterabschnitt 21 ist der ebenfalls Teil des Auslegerarmstückes 8 bildende Verschlussdekkelabschnitt 22 angelenkt, welcher mit dem Haubenabschnitt 23 verbunden ist.

Man nehme nun an, dass sich der Abgabekopf 15 in der Stellung nach Fig. 1 befinde, in welcher Stellung die nach unten gerichteten Rohrstutzen 19 mit den Abgabeschläuchen 20, die mit Lockenwicklern verbunden sind, im Einsatz stehen.

Die Rohrstutzen 19 sollen nun ausser Betrieb in die Seite 16 des Abgabekopfes 15 mit den Austrittslöchern 17 in Betrieb gesetzt werden.

Dazu wird der Tragsäulenteil 1 hochgefahren, so dass er sich in der Stellung nach Fig. 2 befindet, vergleiche hierzu mit den Fig. 3 und 4.

Der Verschlussdeckelabschnitt 22 mit dem Haubenabschnitt 23 wird hochgeschwenkt. Diese Stellung ist in der Fig. 2 strichpunktiert dargestellt. Danach wird der Abgabekopf 15, bei wieder verkürztem Tragsäuleinteil 1 um das Warmluftrohrstück 24 in die Stellung nach Fig. 3 gedreht.

Aus der Fig. 7, welche eine Ansicht der Seite 18 des Abgabekopfes 15 mit den Rohrstutzen 19 darstellt, geht hervor, dass die Rohrstutzen 19 in zwei voneinander getrennten Gruppen angeordnet sind.

Die Abgabeschläuche 20 können nun zurückgefaltet werden, so dass sie im wannenförmigen Aufnahmegehäuseabschnitt 21 zu liegen kommen. Da diese Abgabeschläuche 20 in zwei voneinander getrennten Gruppen angeordnet sind, wie aus der Fig. 7 hervorgeht, können sie zu beiden Seiten des Warmluftrohrstückes 24 im wannenförmigen Aufnahmebehälterabschnitt 21 abgelegt werden, so wie aus der Fig. 8 hervorgeht.

Es wird wieder auf die Fig. 1 verwiesen. Im Gehäuse 7 befinden sich eine Vorrichtung 9 zur Erzeugung von Warmluft und eine Vorrichtung 11 zum Erzeugen von Dampf. Die Warmluft wird durch das Turbinenrad 10 in das Warmluftrohrstück 24 gefördert.

Diese Vorrichtung 11 zum Erzeugen von Dampf weist einen Ultraschallzerstäuber 14 mit einem vibrierenden Membran auf. Solche Vorrichtungen sind an sich bekannt.

Von der Vorrichtung 11 zum Erzeugen von Dampf verläuft ein Dampfrohrstück 26 zum Behandlungskopfabschnitt 12. Insbesondere aus der Fig. 1 ist ersichtlich, dass dieses Dampfrohrstück 26 bei einem Bereich innerhalb des Abgabekopfes 15 schiefwinklig in das Warmluftrohrstück 24 hineinragt. Damit ist eine Strahlpumpe gebildet, bei welcher die vom Turbinenrad 10 geförderte Warmluft als Treibmedium für den Dampf dient. Das heisst, der Dampf wird von der Warmluft mitgerissen und somit durch die Warmluft in den Abgabekopf 15 gefördert.

Die Vorrichtung 11 zum Erzeugen von Dampf weist einen Wasserbehälter 13 auf, in welchem der Ultraschallzerstäuber 14 angeordnet ist. In diesem Wasserbehälter 13 können verschiedene Zusätze zur Behandlung der Haare eingegeben werden. Beispielsweise kann dem Wasser im Wasserbehälter 13 ein Erzeugnis zugegeben werden, welches den Geruch eines Dauerwellenmittels neutralisiert.

Das Erzeugnis befindet sich somit im Wasser im Behälter 13. In Betrieb wird das Wasser mit dem Erzeugnis verdampft und strömt als kalter Dampf in den Behandlungskopfabschnitt 12, da der Dampf durch die Luft in der Strahldüse mitgerissen wird. Der Abgabekopf 15 befindet sich in der Stellung, gemäss welcher die Austrittslöcher 17 auf der Seite 16 gegen den Kopf der Person gerichtet sind, deren Haare behandelt werden. Damit ergibt sich eine Luftdusche, so dass das genannte Erzeugnis auf die Haare strömt, die vorgängig mit einem Dauerwellenmittel behandelt worden sind, so dass nun eine Neutralisierung des Geruches des Dauerwellenmittels stattfindet.

Die Vorrichtung 9 zur Erzeugung von Warmluft ist mit einem zusätzlichen Warmluftschlauch 27 ausgerüstet, siehe Fig. 5. An diesem zusätzlichen Warmluftschlauch 27 lässt sich eine belüftete Haarbürste bekannter Bauart anschliessen, welche separat zum Einsatz kommen kann.

Der Abgabekopf 15 ist weiter von einem ringförmigen Trägerteil 28 umringt, der mit dem Abgabekopf 15 fest verbunden ist.

In diesem Trägerteil 28 sind Infrarotstrahler 29 als Heizquellen angeordnet. Zudem sind Leselampen 30 vorhanden. Dieser Trägerteil 28 ist in der Fig. 6 separat gezeichnet. Zu bemerken ist, dass die Infrarotstrahler 29 und die Leselampen 30 bei derjenigen Seite 16 des Abgabekopfes 15 angeordnet sind, bei welcher sich die Austrittslöcher 17 befinden.

Am Gehäuse 7, bzw. dem Tragsäulenteil 1, sind zwei seitlich abstehende Tragarme 31 angelenkt. Diese Tragarme 31 tragen weitere Infrarotstrahler 32, welche derart angeordnet sind, dass sie seitlich gegen den Kopf, bzw. Scheitelbereich, der zu behandelnden Person gerichtet sind. Werden diese weiteren Infrarotstrahler 32 nicht gebraucht, können sie um ihre Anlenkstellen 33 in eine Ausweichstellung hochgeklappt werden.

Beim unteren Ende des Tragsäulenteiles 1 ist weiter eine Vorrichtung 34 zum Sterilisieren von Haarbehandlungsgeräten, z.B. Bürsten, Lockenwickler, etc. angeordnet.

## Patentansprüche

1. Multifunktionales Gerät zur Behandlung von Kopfhaaren, mit einem Tragsäulenteil (1) und einem Auslegerarmstück (8), das bei einem Behandlungskopfabschnitt (12) endet, und ein mit dem Tragsäulenteil verbundenes Gehäuse (7), in welchem mindestens eine Vorrichtung (9) zur Erzeugung von Warmluft und mindestens eine weitere Vorrichtung (11) zur Erzeugung von Dampf angeordnet sind, welcher Behandlungskopfabschnitt (12) einen mit den im Gehäuse angeordneten Vorrichtungen (9; 10) kommunizierenden Abgabekopf (15) aufweist, **dadurch gekennzeichnet, dass** das Ausleperarmstück (8) am Gehäuse (7) angelenkt ist und der Abgabekopf (15) zwischen zwei Endstellungen drehbar angeordnet ist, bei einer Seite (16) einen Diffusorabschnitt mit Austrittslöchern (17) für mindestens ein von den genannten Vorrichtungen (9, 10) stammendes Medium und bei einer weiteren, zur genannten Seite (16) entgegengesetzter Seite (18) eine Anzahl Rohrstutzen (19) aufweist, die mit Abgabeschläuchen (20) für mindestens ein von den genannten Vorrichtungen stammendes Medium verbunden sind, welche Abgabeschläuche (20) zur Verbindung mit Haarwicklern bestimmt sind, wobei in der einen Endstellung die Austrittslöcher (17) und in der anderen Endstellung die Rohrstutzen (19) mit mindestens einer der Vorrichtungen (9, 11) kommunizieren.

2. Gerät nach Anspruch 1, **dadurch gekennzeichnet, dass** das Auslegerarmstück (8) als Aufnahmebehälter zur Aufnahme der in der einen Endstellung des Abgabekopfes nicht im Einsatz stehenden Abgabeschläuche ausgebildet ist und einen in seiner Längsrichtung verlaufenden, wannenförmigen Aufnahmebehälterabschnitt (21) aufweist, der am Gehäuse (7) angelenkt ist, an welchem Aufnahmebehälterabschnitt (21) ein zwischen einer Offenstellung und einer Schliessstellung schwenkbarer Verschlussdeckelabschnitt (22) angelenkt ist, der bei seinem freien Ende einen in der Schliessstellung den Abgabekopf (15) überdeckenden Haubenabschnitt (23) aufweist.

3. Gerät nach Anspruch 1 oder 2, **dadurch gekennzeichnet, dass** die Vorrichtung (9) zur Erzeugung von Warmluft vermittels eines durch das Auslegerarmstück (8) hindurch verlaufendes Warmluftrohrstückes (24) mit dem Abgabekopf (15) kommuniziert.

4. Gerät nach einem der vorangehenden Ansprüche, **dadurch gekennzeichnet, dass** der Abgabekopf (15) auf dem Warmluftrohrstück (24) drehbar gelagert ist, welches Warmluftrohrstück (24) eine innerhalb des Bereiches des Abgabekopfes (15) angeordnete, untere Austrittsöffnung (25) aufweist, welche in der einen Endstellung des Abgabekopfes (15) mit den Austrittslöchern (17) und in der anderen Endstellung derselben mit den Rohrstutzen (19) kommuniziert.

5. Gerät nach einem der vorangehenden Ansprüche, **dadurch gekennzeichnet, dass** die Vorrichtung (11) zur Erzeugung von Dampf mit einem Dampfrohrstück (26) verbunden ist, welches bei einem innerhalb des Abgabekopfes (15) zwischen den zwei Seiten (16; 18) liegenden Bereich des Warmluftrohrstückes (24) derart schiefwinklig in dasselbe hinein verläuft, dass eine Strahlpumpe mit der Warmluft als Treibmedium gebildet ist.

6. Gerät nach einem der vorangehenden Ansprüche, **dadurch gekennzeichnet, dass** die Vorrichtung (9) zur Erzeugung von Warmluft eine Einrichtung (10) zum Fördern der Warmluft im Warmluftrohrstück (24) aufweist.

7. Gerät nach einem der vorangehenden Ansprüche, **dadurch gekennzeichnet, dass** die Vorrichtung (11) zur Erzeugung von Dampf einen Wasserbehälter (13) mit einem darin angeordneten Ultraschallzerstäuber (14) aufweist.

8. Gerät nach einem der vorangehenden Ansprüche, **dadurch gekennzeichnet, dass** an der Vorrichtung (9) zur Erzeugung von Warmluft beim Bereich des Gehäuses (7) ein zusätzlicher, mit einer haarrollenförmigen, belüfteten Haarbürste zu verbinden bestimmter Warmluftschlauch (27) anschliesst.

9. Gerät nach einem der vorangehenden Ansprüche, **dadurch gekennzeichnet, dass** der Abgabekopf (15) von einem ringförmigen Trägerteil (28) umringt ist, der Infrarotstrahler (29) und gegebenenfalls mindestens eine Leselampe (30) aufweist, welche Infrarotstrahler (29) und welche Leselampe (30) in den genannten einen Endstellung, in welchen die Austrittslöcher (17) nach unten weisen, ebenfalls nach unten, gegen den Kopf einer Person gerichtet sind, deren Haare behandelt werden.

10. Gerät nach einem der vorangehenden Ansprüche, **gekennzeichnet durch** zwei seitliche, mit dem Tragsäulenteil (1) verbundene Tragarme (31) mit weiteren Infrarotstrahler (32), welche Tragarme (31) in ihrer Arbeitsstellung zu beiden Seiten des Kopfes einer Person, deren Haare behandelt werden, angeordnet sind, derart, dass die weiteren Infrarotstrahler (32) seitlich gegen den betreffenden Kopf gerichtet sind.

11. Gerät nach Anspruch 10, **dadurch gekennzeichnet, dass** die Tragarme (31) am Tragsäulenteil (1) von der Arbeitsstellung in eine Ausweichstellung schwenkbar angelenkt sind.

12. Gerät nach einem der vorangehenden Ansprüche, **dadurch gekennzeichnet, dass** der Tragsäulenteil (1) teleskopförmig längenverstellbar ausgebildet ist, derart, dass die Höhenstellung des Behandlungskopfabschnittes (12) veränderbar ist.

13. Gerät nach einem der vorangehenden Ansprüche, **gekennzeichnet durch** eine mit dem Tragsäulenteil (1) verbundene Vorrichtung (34) zum Sterilisieren von Haarbehandlungsgeräten.

14. Gerät nach einem der vorangehenden Ansprüche, **dadurch gekennzeichnet, dass** der Tragsäulenteil (1) auf einem verfahrbaren Untergestell (2) angeordnet ist.

## Claims

1. Multifunctional apparatus for the treatment of hair of the head of humans, with a supporting column part (1) and a jib part (8) which ends at a treatment head part (12), and a housing (7) which is mounted to the supporting column part, in which at least one apparatus (9) for producing hot air and at least one further apparatus (11) for producing steam are located, which treatment head part (12) includes a dispenser head (15) which communicates with the apparatuses located inside of said housing, **characterized in that** the jib part (8) is pivotally mounted to the housing (7) and the dispenser head (15) is supported for rotation between two end positions, includes at one side (16) a diffusor portion with exit holes (17) for at least one medium stemming from said at least one of the mentioned apparatuses; and at a further side (18) located opposite of mentioned side (16) a plurality of pipe stubs (19) which are coupled to dispensing hoses (20) for a medium stemming from at least one of mentioned apparatuses; which dispensing hoses (20) are adapted to be coupled to hair curlers, whereby in one of the end positions the exit holes (17) and in the other of the end positions the pipe stubs (19) communicate with at least one of said apparatuses (9,11).

2. Apparatus according to claim 1, **characterized in that** the jib part (8) is designed as a receiving container for the receipt of dispensing hoses which are not in use when the dispensing head is in the one end position, and includes a through shaped receiving container portion (21) extending in its longitudinal direction, which is pivotally mounted to the housing (7) at which a cover lid portion (22) is pivotally mounted rotatable between a open position and a closed position, which includes at its free end a hood part (23) which covers the dispensing head (15) in the closed position.

3. Apparatus according to claim 1 or 2, **characterized in that** the apparatus (9) for producing hot air communicates with the dispensing head (15) by means of a hot air pipe (24) extending through the jib part (8).

4. Apparatus according to one of the preceding claims, **characterized in that** the dispensing head (15) is mounted for rotation on the hot air pipe (24), which hot air pipe includes a lower exit opening (25) located in the area of the dispensing head (15), which communicates at the one end position of the dispensing head (15) with the exit holes (17) and at the other end position thereof with the pipe stubs (19).

5. Apparatus according to one of the preceding claims, **characterized in that** the apparatus (11) for producing steam is connected to a steam pipe (26) which projects within a area of the hot air pipe (24) located inside of the dispensing head (15) between the sides (16; 18) obliquely into same in such a manner, that an ejector of which the hot air is the driving medium is formed.

6. Apparatus according to one of the preceding claims, **characterized in that** the apparatus (9) for producing hot air includes a device (10) for feeding the hot air in the hot air pipe (24).

7. Apparatus according to one of the preceding claims, **characterized in that** the apparatus (11) for producing steam includes a water tank (13) with a ultrasonic atomizer (14) located in same.

8. Apparatus according to one of the preceding claims, **characterized in that** a additional hot air hose (27) is connected to the apparatus (9) for producing hot air at the area of the housing (7), which is adapted to be coupled to a hair-curler like aerated hair-brush.

9. Apparatus according to one of the preceding claims, **characterized in that** the dispensing head (15) is surrounded by an annular supporting part (28) which includes infra-red emitters (29) and possibly at least one reading lamp (30), which infra-red emitters (29) and which reading lamp (30) at the mentioned end position at which the exit holes (17) face downwards are also facing downwards towards the head of a person of which the hair is getting treated.

10. Apparatus according to one of the preceding claims, **characterized by** two lateral supporting arms (31) mounted to the supporting column part (1) having further infra-red emitters (32), which supporting arms (31) are adapted to be located in an operating position at both sides of the head of a person of which the hair is treated, so that said the infra-red emitters (32) are oriented laterally towards the respective head.

11. Apparatus according to one of the preceding claims, **characterized in that** the supporting arms (31) are pivotally mounted to the supporting column part (1) for a pivoting between an operating position and a turned aside position.

12. Apparatus according to one of the preceding claims, **characterized in that** the supporting column part (1) is telescopically length adjustable, so that the height position of the treatment head part (12) is adjustable.

13. Apparatus according to one of the preceding claims, **characterized by** an apparatus (30) for sterilizing hair treatment devices mounted to the supporting column part (1).

14. Apparatus according to one of the preceding claims, **characterized in that** the supporting column part (1) is mounted on a mobile bottom frame (2).

## Revendications

1. Appareil multifonction pour le traitement des cheveux, avec une colonne porteuse (1), une potence (8) se terminant en une tête de traitement (12), ainsi qu'un boîtier (7) réuni à la colonne porteuse et contenant au moins un dispositif (9) pour la production d'air chaud et au moins un autre dispositif (11) pour la production de vapeur, la tête de traitement (12) comportant une tête distributrice (15) communicant avec les dispositifs (9, 11) contenus dans le boîtier, **caractérisé en ce que** la potence (8) est articulée sur le boîtier (7) et que la tête distributrice (15) est agencée pour pivoter entre deux positions terminales et présente d'un premier côté (16) une partie formant diffuseur, avec des ouvertures de sortie (17) pour au moins un fluide issu d'au moins un desdits dispositifs (9, 11), et d'un second côté (18) opposé au premier (16) une série d'ajutages tubulaires (19) connectés à des tuyaux distributeurs (20) souples pour au moins un fluide issu d'au moins un desdits dispositifs, les tuyaux distributeurs (20) étant prévus pour être connectés à des papillotes, les ouvertures de sortie (17) communicant en une position terminale avec au moins un desdits dispositifs (9, 11), et les ajutages tubulaires communicants en l'autre position terminale avec au moins un desdits dispositifs (9, 11).

2. Appareil selon la revendication 1, **caractérisé en ce que** la potence (8) forme un récipient pour contenir les tuyaux distributeurs qui ne sont pas en service en une position terminale de la tête distributrice, et comportent une partie de récipient (21) articulée sur le boîtier (7), et sur laquelle est articulé à son tour une partie formant un couvercle (22) pouvant pivoter entre une position ouverte et une position fermée et comportant à son extrémité libre une partie formant un capot (23) qui en sa position fermée recouvre la tête distributrice (15).

3. Appareil selon une des revendications 1 ou 2, **caractérisé en ce que** le dispositif (9) pour la production d'air chaud communique avec la tête distributrice (15) par l'intermédiaire d'une conduite d'air chaud (24) passant à l'intérieur de la potence (8).

4. Appareil selon une des revendications précédentes, **caractérisé en ce que** la tête distributrice (15) est montée à rotation sur la conduite d'air chaud (24), celle-ci comportant une ouverture de sortie (25) inférieure située dans le domaine de la tête distributrice (15) et qui communique en une position terminale de cette tête (15) avec les ouvertures de sortie (17), et en l'autre position terminale de la tête avec les ajutages tubulaires (19).

5. Appareil selon une des revendications précédentes, **caractérisé en ce que** le dispositif (11) pour la production de vapeur communique avec un tube conducteur de vapeur (26) débouchant obliquement dans une région de la conduite d'air chaud (24) située entre les deux côtés (16; 18), à l'intérieur de la tête distributrice (15), de manière à fermer une pompe à jet actionnée par l'air chaud.

6. Appareil selon une des revendications précédentes, **caractérisé en ce que** le dispositif pour la production d'air chaud (9) comporte un dispositif (10) pour propulser l'air chaud dans la conduite d'air chaud (24).

7. Appareil selon une des revendications précédentes, **caractérisé en ce que** le dispositif pour la production de vapeur (11) comporte un réservoir d'eau (13) dans lequel est agencé un vaporisateur à ultrason (14).

8. Appareil selon une des revendications précédentes, **caractérisé en ce que** le dispositif pour la production d'air chaud (9) comporte dans la région proche du boîtier (7) un tuyau à air chaud (27) destiné à être connecté avec une brosse à cheveux aérée en forme de boucle de cheveux.

9. Appareil selon une des revendications précédentes, **caractérisé en ce que** la tête distributrice (15) est entourée par un support annulaire (28) portant un émetteur à infrarouge (29) et le cas échéant au moins une lampe de lecture (30), cet émetteur (29) et cette lampe (30) pointant vers le bas en direction de la tête d'une personne dont les cheveux sont traités lorsque la tête distributrice est en la position terminale où les ouvertures de sortie sont orientées vers le bas.

10. Appareil selon une des revendications précédentes, **caractérisé en ce qu'**il comporte deux bras porteurs latéraux (31) montés sur la colonne porteuse (1) et portant des émetteurs à infrarouge additionnels (32) disposés en position de travail de part et d'autre de la tête d'une personne dont les cheveux sont traités de manière à ce que les émetteurs à infrarouge additionnels (32) soient dirigés latéralement vers cette tête.

11. Appareil selon la revendication 10, **caractérisé en ce que** les bras porteurs (31) sont montés sur la colonne porteuse (1) de manière à pouvoir pivoter d'une position de travail en une position de retrait.

12. Appareil selon une des revendications précédentes, **caractérisé en ce que** la colonne porteuse (1) est télescopiquement réglable en longueur de manière à permettre un réglage en hauteur de la tête de traitement (12).

13. Appareil selon une des revendications précédentes, **caractérisé par** un dispositif (34) fixé à la colonne porteuse (1), pour la stérilisation de pièces servant au traitement des cheveux.

14. Appareil selon une des revendications précédentes, **caractérisé en ce que** la colonne porteuse (1) est agencée sur un chariot mobile (2).
